# EUROPÄISCHE PATENTSCHRIFT

(11) **EP 0 379 011 B1**
(45) Veröffentlichungstag und Bekanntmachung des Hinweises auf die Patenterteilung: **21.07.1993**
(21) Anmeldenummer: 90100223.8
(22) Anmeldetag: 05.01.1990
(51) Int. Cl.: F04C 23/00

(54) **Pumpenaggregat**
Pumping unit
Unité de pompage

(30) Priorität: 18.01.1989 DE 8900522 U
(43) Veröffentlichungstag der Anmeldung: 25.07.1990
(73) Patentinhaber: SIEMENS AKTIENGESELLSCHAFT, 80333 München (DE)
(72) Erfinder: Siebenwurst, Robert, Dipl.-Ing. (FH), D-8500 Nürnberg 50 (DE)

(56) Entgegenhaltungen:
- EP-A- 0 084 240
- GB-A- 2 020 748

## Beschreibung

Die Erfindung betrifft ein Pumpenaggregat gemäß dem Oberbegriff des Anspruchs 1.

Durch die EP-A-0 084 240 ist ein Pumpenaggregat bekannt, das eine Zahnradpumpe, ein hydraulisches Getriebe, eine dem hydraulischen Getriebe vorgeschaltete Verdrängerpumpe und einen diese antreibenden Elektromotor aufweist. Diese einzelnen Maschinen sind auf einem gemeinsamen Traggerüst in entsprechender Weise zusammengebaut. Der Elektromotor, der über einen Riementrieb mit der Verdrängerpumpe gekuppelt ist, befindet sich auf einer oberhalb des Traggerüstes angeordneten Trägerplatte. Durch die Zusammenfassung der einzelnen Maschinen auf dem Traggerüst wird eine Platzersparnis und eine einfachere Installation des Aggregates am Einsatzort erreicht.

Aus der GB-A-20 20 748 ist ferner ein Gaskompressoraggregat bekannt, bei dem die einzelnen Aggregateteile wie Elektromotor, Ölkühler, Schaltkasten und Schraubenkompressor an einem Druckkessel angebaut sind. Der Elektromotor ist oberhalb des Druckkessels angeordnet und über einen Riementrieb mit dem in der einen Stirnwand des Druckkessel eingebauten Schraubenkompressor gekuppelt.

Der Erfindung liegt die Aufgabe zugrunde, ein aus einem Elektromotor und einer von diesem über Riemen angetriebenen Verdrängerpumpe bestehendes Pumpenaggregat so auszubilden, daß dieses einen möglichst geringen Platzbedarf hat und bei dem eine kräftemäßige Entlastung der Welle und der Lager der Pumpe gegeben ist.

Die Lösung der gestellten Aufgabe gelingt durch eine Ausgestaltung des Pumpenaggregates gemäß den Merkmalen des Anspruchs 1. Ein solcher Aufbau des Antriebsmotors auf dem Pumpengehäuse und dem damit verbundenen Antrieb über Riemen bringt neben dem Vorteil der Platzersparnis auch noch eine Entlastung der Welle und der Lager der Flüssigkeitsringpumpe, da die Riemenspannung bei entsprechender Lage der Exzentrizität zwischen dem Pumpenlaufrad und dem Pumpengehäuse der inneren Querkraft der Pumpe entgegenwirkt. Die Lage der Exzentrizität kann so gewählt werden, daß die innere Querkraft in Richtung der Riemenspannung liegt, so daß ein Höchstmaß an Kompensation der inneren Querkraft erreicht wird. Durch die Anordnung des Elektromotors auf der Flüssigkeitsringpumpe sind sowohl die Pumpe als auch der Motor von allen Seiten gut zugänglich, wodurch die Wartungsarbeiten erleichtert werden.

Durch eine lageverstellbare Befestigung der Trägerplatte an dem Gehäuse der Flüssigkeitsringpumpe wird das Ausrichten des Elektromotors und die Einstellung der Riemenspannung erleichtert. Dabei ist eine Dreipunktauflage der Trägerplatte besonders vorteilhaft.

Bei einer Flüssigkeitsringpumpe, die zwei mit den notwendigen Zuführ- und Abführanschlüssen versehene Seitenschilde aufweist, kann die Trägerplatte an den Seitenschilden vorgesehenen Quertraversen mittels Einstellschrauben befestigt werden. An solchen Quertraversen sind die Einstellschrauben gut zugänglich, so daß das Ausrichten der Trägerplatte keine Schwierigkeiten bereitet.

Anhand eines in der Zeichnung dargestellten Ausführungsbeispieles wird der Anmeldungsgegenstand nachfolgend näher beschrieben. Es zeigt:
- FIG 1: ein Pumpenaggregat in Stirnansicht,
- FIG 2: das gleiche Pumpenaggregat in Seitenansicht.

Mit 1 ist eine Flüssigkeitsringpumpe bezeichnet, deren Gehäuse aus dem Pumpengehäuseteil 2 und beidseitig an diesem angeordneten Seitenschilden 3 und 4 besteht. An den Seitenschilden 3 und 4 sind die notwendigen Zuführ- und Abführanschlüsse 5 und 6 der Flüssigkeitsringpumpe 1 ausgebildet. An den Seitenschilden 3 und 4 ist jeweils eine sich zwischen dem jeweiligen Zuführ- und Abführanschluß 5 und 6 erstreckende Quertraverse 7 vorgesehen. An den beiden Quertraversen 7 ist mittels Einstellschrauben 8 eine sich in axialer Richtung dem Abstand zwischen den Quertraversen 7 entsprechend erstreckende Trägerplatte 9 einstellbar befestigt. Dabei sind an der einen Quertraverse 7 zwei und an der anderen Quertraverse 7 eine Einstellschraube vorgesehen, so daß eine mechanisch stabile Dreipunktauflage vorliegt.

Auf der Trägerplatte 9, die mit entsprechenden Befestigungslöchern versehen ist, ist ein die Flüssigkeitsringpumpe 1 über einen Riemen 10 antreibender Elektromotor 11 montiert. Die Riemenscheibe 12 des Elektromotors 11 weist einen kleineren Durchmesser als die Riemenscheibe 13 der Flüssigkeitsringpumpe 1 auf, so daß eine Untersetzung der Motordrehzahl erreicht wird. Mittels der Einstellschrauben 8 kann die Höhenlage der Trägerplatte 9 verstellt und damit die Spannung des Riemens 10 eingestellt werden. Desgleichen ist mittels der Einstellschrauben 8 eine Ausrichtung der Trägerplatte in ihrer horizontalen Lage möglich.

Bei Flüssigkeitsringpumpen ist bekanntlich die Achse 14 des Pumpenlaufrades exzentrisch zur Achse 15 des Pumpengehäuses angeordnet. Wie die Darstellung in FIG 1 erkennen läßt, sind die beiden entsprechenden Achsen 14 und 15 in senkrechter Richtung gegeneinander um ein Exzentrizitätsmaß 16 versetzt. Hierdurch ergibt sich für die in der Flüssigkeitsringpumpe 1 durch den Verdichtungsdruck hervorgerufene, auf die Lager und die Welle wirkende innere Querkraft eine solche Richtung, daß diese innere Querkraft zu einem wesentlichen Teil durch die vom Riemen 10 auf die Lager und die Welle der Flüssigkeitsringpumpe 1 ausgeübte äußere Querkraft ausgeglichen wird. Lager und Welle der Flüssigkeitsringpumpe 1 werden somit durch die Anordnung des Elektromotors 11 über dem Gehäuse der Flüssigkeitsringpumpe 1 entlastet. Die exzentrische Lage zwischen den beiden Achsen 14 und 15 kann auch so gewählt werden, daß die Richtung der inneren Querkraft möglichst mit der senkrechten Richtung der äußeren Querkraft übereinstimmt. Es wird dann eine maximale Entlastung der Welle und der Lager der Flüssigkeitsringpumpe erreicht.

Der Elektromotor 11 kann bereits werksmäßig auf dem Gehäuse der Flüssigkeitsringpumpe 1 montiert und ausgerichtet werden, so daß ein aufstellungsfertiges Aggregat zur Verfügung steht. Die Flüssigkeitsringpumpe 1 mit dem aufgesattelten Elektromotor 11 kann dann direkt auf einer gebäudeseitigen Fundamentfläche aufgestellt werden, so daß eine gesonderte Grundplatte für das Aggregat nicht mehr erforderlich ist. Die Anordnung des Elektromotors 11 auf der Trägerplatte 9 bietet ferner die Möglichkeit, an der Trägerplatte 9 verschiedene Kombinationen von Befestigungslöchern vorzusehen, so daß verschiedenen Normungen entsprechende Befestigungen des Elektromotors 11 ohne Nacharbeiten möglich sind.

## Patentansprüche

1. Pumpenaggregat, das aus einem Elektromotor (11) und einer von diesem über Riemen (10) angetriebenen Pumpe (1) besteht, bei welchem Aggregat der Elektromotor (11) achsparallel zur Längsachse der Pumpe (1) auf einer oberhalb des Gehäuses der Pumpe (1) vorgesehenen Trägerplatte (9) angeordnet ist, **dadurch gekennzeichnet,** daß die Pumpe eine Flüssigkeitsringpumpe (1) ist, an deren Gehäuse die Trägerplatte (9) befestigbar ist und bei der die Lage der Exzentrizität zwischen der Achse (14) des Pumpenlaufrades und der Achse (15) des Pumpengehäuses (2) so gewählt ist, daß die durch den Verdichtungsdruck hervorgerufene innere Querkraft in Richtung der Riemenspannung liegt und dieser entgegenwirkt.

2. Pumpenaggregat nach Anspruch 1, **dadurch gekennzeichnet**, daß die Trägerplatte (9) lageverstellbar am Gehäuse der Flüssigkeitsringpumpe (1) befestigt ist.

3. Pumpenaggregat nach Anspruch 2, **dadurch gekennzeichnet**, daß die Trägerplatte (9) in Dreipunktauflage an dem Gehäuse der Flüssigkeitsringpumpe (1) befestigt ist.

4. Pumpenaggregat nach Anspruch 1,2 oder 3, **dadurch gekennzeichnet**, daß die Flüssigkeitsringpumpe (1) zwei Seitenschilde (3,4) aufweist, daß an jedem Seitenschild (3 bzw.4) eine Quertraverse (7) vorgesehen und die Trägerplatte (9) mittels Einstellschrauben (8) an diesen Quertraversen (7) befestigt ist.

5. Pumpenaggregat nach einem oder mehreren der vorhergehenden Ansprüche, **dadurch gekennzeichnet,** daß durch den Riementrieb eine Drehzahluntersetzung der Drehzahl des Elektromotors (11) erfolgt.

## Claims

1. A pumping unit which consists of an electric motor (11) and a pump (1) driven by this by way of belts (10), in which unit the electric motor (11) is arranged axially parallel to the longitudinal axis of the pump (1) on a carrier plate (9) provided above the housing of the pump (1), characterised in that the pump is a fluid ring pump (1) on the housing of which the carrier plate (9) can be secured and in which the position of the eccentricity between the axis (14) of the pump impeller and the axis (15) of the pump housing (2) is selected so that the inner transverse force caused by the compression pressure lies in the direction of the belt tension and counteracts this.

2. A pumping unit according to claim 1, characterised in that the carrier plate (9) can be adjusted in position on the housing of the liquid ring pump (1).

3. A pumping unit according to claim 2, characterised in that the carrier plate (9) is secured in a three-point mounting on the housing of the liquid ring pump (1).

4. A pumping unit according to claim 1,2 or 3, characterised in that the liquid ring pump (1) has two side plates (3,4), in that on each side plate (3 or 4) a transverse cross-member (7) is provided and the carrier plate (9) is secured to this transverse cross-member (7) by means of adjusting screws (8).

5. A pumping unit according to one or several of the preceding claims, characterised in that a gearing down of the speed of the electric motor (11) occurs via the belt drive.

## Revendications

1. Unité de pompage, qui est constituée par un moteur électrique (11) et par une pompe (1) entraînée par ce moteur par l'intermédiaire d'une courroie (10), et dans laquelle le moteur électrique (11) est monté, avec son axe parallèle à l'axe longitudinal de la pompe (1), sur une plaque de support (9) prévue au-dessus du carter de la pompe (1), caractérisée par le fait que la pompe est une pompe à anneau liquide (1), au carter de laquelle est fixée la plaque de support (9) et dans laquelle la position de l'excentricité entre l'axe (14) du rotor de la pompe et l'axe (15) du carter (2) de la pompe est choisie de manière que la force transversale intérieure, provoquée par la pression de refoulement, est dirigée dans la direction de la tension de la courroie et en sens opposé de cette dernière.

2. Unité de pompage suivant la revendication 1, caractérisée par le fait que la plaque de support (9) est fixée, de manière à pouvoir être décalée en position, sur le carter de la pompe à anneau liquide (1).

3. Unité de pompage suivant la revendication 2, caractérisée par le fait que la plaque de support (9) est fixée selon un appui à trois points sur le carter de la pompe à anneau liquide (1).

4. Unité de pompage suivant la revendication 1, 2 ou 3, caractérisée par le fait que la pompe à anneau liquide (1) possède deux flasques latéraux (3, 4), qu'une traverse (7) est prévue sur chaque flasque latéral (3 ou 4) et que la plaque de support (9) est fixée au moyen de vis de réglage (8) à ces traverses (7).

5. Unité de pompage suivant une ou plusieurs des revendications précédentes, caractérisée par le fait qu'une réduction de la vitesse de rotation du moteur électrique (11) est réalisée au moyen du dispositif d'entraînement à courroie.
